# EUROPÄISCHE PATENTSCHRIFT

(11) **EP 1 116 532 B1**
(45) Veröffentlichungstag und Bekanntmachung des Hinweises auf die Patenterteilung: **22.09.2004**
(21) Anmeldenummer: 00122195.1
(22) Anmeldetag: 13.10.2000
(51) Int. Cl.: B21F 11/00, H01R 43/16, B21F 15/00

(54) **Vorrichtung zum Beschneiden und Einclipsen von Draht**
Device for cutting and inserting wire
Dispositif de coupe et d'insertion de fil

(30) Priorität: 12.01.2000 DE 10000880
(43) Veröffentlichungstag der Anmeldung: 18.07.2001
(73) Patentinhaber: UNIMET GmbH, D-87669 Rieden (DE)
(72) Erfinder: Kolb, Rudi, 87629 Füssen-Hopfen (DE)
(74) Vertreter: Vonnemann, G, Dr.

(56) Entgegenhaltungen:
- DE-A- 3 722 953
- DE-C- 651 843
- US-A- 4 309 928

## Beschreibung

Die Erfindung betrifft eine Vorrichtung zum Beschneiden von Draht und Einclipsen eines abgeschnittenes Drahtstücks in einen quer zur Drahtvorschubrichtung transportierbaren Trägergurt mit einer Einrichtung zum Vorschub des Drahtes, siehe z.B. DE-A-3 722 953.

Auch bekannt sind Werkzeuge, die auf einen Biegeautomaten aufgebaut sind. Die Unterbewegung erfolgt mittels eines Schlittenaggregates.

Aufgabe der Erfindung ist es eine Vorrichtung anzugeben, die auf Pressen einsetzbar und eine zum Pressenhub zeitversetzte Unterbewegung ermöglicht.

Die der Erfindung zugrunde liegende Aufgabe wird dadurch gelöst, daß ein Festklemmen und Einclipsen eines abgeschnittenen Drahtstücks in den Trägergurt mittels eines Niederhalters und eines Federbodens erfolgt, die in entgegengesetzte Richtungen federnd gelagert sind, wobei der Federboden mittels einer Verriegelungsvorrichtung verriegelbar ist, und daß ein Schneidwerkzeug zum Beschneiden des Drahtes vorgesehen ist.

In der Einclipsstation wird der Federboden mechanisch in seiner untersten Position gehalten um den Bandvorschub zu ermöglichen. Nach Beendigung des Bandvorschubs wird der Federboden mittels eines Schiebers entriegelt und gelangt so mit der Oberkante auf die untere Ebene des einzuziehenden Drahtes. Der Zeitpunkt der Entriegelung des Federbodens wird durch die Länge des Steuerhebels bestimmt.

Eine solche Vorrichtung ermöglicht das Beschneiden und Einclipsen des abgeschnittenen Drahtestücks in den Trägergurt in einem Arbeitsgang. Eine separate Unterbewegung ist somit nicht erforderlich. Auf ein Schlittenaggregat zur Unterbewegung kann verzichtet werden. Das Vorhandensein einer Verriegelungsvorrichtung ermöglicht einen ungehinderten Trägergurtvorschub. Es wird verhindert, daß der Federboden aufwärts bewegt wird, bevor der neu zu bestückende Trägergurtabschnitt mit dem zuzuführenden Draht fluchtet. Dies ist von größter Wichtigkeit, da das gerade eingeclipste Drahtstück durch eine zu frühe Aufwärtsbewegung des Federbodens wieder aus dem Trägergurt herausgelöst würde.

Gemäß einer vorteilhaften Ausgestaltungsform der Erfindung ist die Federung des Niederhalters zwischen einer oberen Werkzeugplatte und dem Niederhalter angeordnet. Dadurch ist es mit Vorteil möglich, daß, obwohl der Federboden in seiner untersten Position verriegelt ist, sich die Werkzeugplatte mit Schneidevorrichtung weiter abwärts bewegen kann, um die Spitze des eingeclipsten Drahtstücks zu beschneiden. Der Stempel des Niederhalters wird dabei weiter durch eine Aussparung in der Werkzeugplatte, relativ zu ihr, nach oben verschoben. Die Position des Niederhalters im Bezug auf das niedergehaltene Drahtstück ändert sich dabei nicht.

Eine vorteilhafte Weiterbildung der Erfindung sieht vor, daß der Niederhalter eine stärkere Federung als der Federboden aufweist. Bei einer Abwärtsbewegung der oberen Werkzeugplatte mit dem damit federnd in Verbindung stehenden Niederhalter, wird der Federboden problemlos nach Zusammentreffen von Niederhalter und Federboden aufgrund der stärkeren Federung des Niederhalters nach unten gedrückt, wo er dann verriegelt werden kann.

Eine besonderes vorteilhafte Ausgestaltungsform der Erfindung sieht vor, daß die Federung mittels Federpaketen erfolgt. Federpaketen sind sehr robust, einfach in das Gesamtsystem zu integrieren und zeichnen sich durch eine lange Lebensdauer aus.

Zweckmäßig ist, das das Schneidwerkzeug zwei Schneidflächen aufweist. Dadurch, können das Ende des eingeclipsten Drahtstücks und die Spitze des neu zuzuführenden Drahtes zu unterschiedlichen Zeitpunkten beschnitten werden. Die Schnitte können dadurch präziser ausgeführt werden. Auch ist eine unterschiedliche Schnittgeomtrie am Ende und an der Spitze für verschiedene Anwendungen denkbar.

Eine besonders vorteilhafte Ausführungsform der Erfindung sieht vor, daß der Trägergurt durch eine Nut im Federboden geführt ist. Zum Einclipsen des Drahtstücks in den Trägergurt, wird vom Niederhalter Druck auf den Draht ausgeübt. Die Gegenkraft geht durch diese Ausführungsform vom Federboden ausund das Drahtstück fügt sich so problemlos in den Trägergurt ein.

Von besonderem Vorteil ist, daß die Verriegelungsvorrichtung aus einem Schieber und einem an einem Klinkenraster angelenkten Wipphebel besteht, wobei der Schieber in Verriegelungsposition in eine Aussparung im Federboden eingreift. Der Schieber ermöglicht die Verriegelung des Federbodens in einer genau nach unten abgefangenen Position, so daß ein Transport der Trägergurtes ermöglicht wird.

Dadurch, daß die Verriegelungsvorrichtung federnd andrückt, wird mit Vorteil bewirkt, daß immer ein Druck der Verriegelungsvorrichtung auf den Federboden ausgeübt wird. Ein unbeabsichtigtes Lösen der Verriegelung ist daher nicht möglich.

Eine sehr vorteilhafte Ausgestaltungsform der Erfindung sieht vor, daß eine vertikale Feder zum Abfedern der Kippbewegung des Wipphebels vorgesehen ist. Wird der Wipphebel angehoben, so geschieht das entgegen der Federkraft der Feder. Die Feder drückt den Wipphebel dann wieder in Ausgangsposition.

Der Wipphebel ist gemäß einer besonders vorteilhaften Ausgestaltungsform über einen, in der Länge frei definierbaren und somit zeitgesteuerten Steuerhebel auslösbar. Der Steuerhebel steht wiederum mit der oberen Werkzeugplatte in Verbindung. Bei einer Aufwärtsbewegung der oberen Werkzeugplatte und damit des Steuerhebels wird der Wipphebel betätigt und danach durch die Feder wieder in Ausgangsstellung gebracht. Der Zeitpunkt der Entriegelung des Federbodens wird ausschließlich durch die Länge des Steuerhebels bestimmt. Die Länge des Hebels ist frei definierbar und somit ist der Zeitpunkt der Entriegelung frei definierbar.

Bei der Abwärtsbewegung der oberen Werkzeugplatte und damit des Steuerhebels, wird die gesamte Verriegelungsvorrichtung mittels des Steuerhebels seitlich verschoben und gibt dadurch den Federboden frei. Dadurch, daß die Kontaktflächen gemäß einer sehr vorteilhaften Ausgestaltungsform abgeschrägt ausgebildet sind, wird die aus der Abwärtsbewegung resultierende vertikale Kraft in eine zusätzliche, horizontale Kraftkomponente zerlegt, die wiederum für die Seitwärtsbewegung der Verriegelungsvorrichtung verantwortlich ist.

Ein Ausführungsbeispiel der Erfindung wird nachfolgend anhand der Zeichnungen näher erläutert.

Dabei zeigen:
- Fig. 1:: eine Draufsicht der erfindungsgemäßen Vorrichtung und
- Fig. 3 bis Fig. 6:: unterschiedliche Arbeitspositionen wichtiger Baugruppen.

In den Figuren 2 bis 6 ist die erfindungsgemäße Vorrichtung zum Beschneiden von Draht 1 und Einclipsen eines abgeschnittenen Drahtstücks in einen quer zur Drahtvorschubrichtung 2 transportierbaren Trägergurt 3 gezeigt. Ein Federboden 4 wird mechanisch, mittels eines Schiebers 5 in seiner unteren Position 6 gehalten. Unterhalb des Federboden 4 ist eine Feder 7 angebracht. Eine stärkere Feder 9 ist zwischen einem Niederhalter 10 und einer oberen Werkzeugplatte angebracht. An der oberen Werkzeugplatte ist ein Schneidwerkzeug 12 befestigt.

Die Verriegelungsvorrichtung 14 besteht aus einem Schieber 5 und einem an einem Klinkenraster 15 angelenkten Wipphebel 16, wobei der Schieber 5 in Verriegelungsposition 17 in eine Aussparung 18 im Federboden 4 eingreift. Zwei horizontale Federn 19 (siehe Fig. 1) drücken die Verriegelungsvorrichtung 14 gegen den Federboden 4. Der Wipphebel 16 ist einseitig durch vertikale Federn 20 gestützt.

Ein an der oberen Werkzeugplatte angebrachter Steuerhebel 21 und der Wipphebel 16 weisen abgeschrägte Kontaktflächen 27 zur Erzeugung einer für eine Verschiebung der Verriegelungsvorrichtung benötigten Horizontalkraftkomponente auf.

Figur 1 zeigt eine Draufsicht der erfindungsgemäßen Vorrichtung. Hier sind besonders gut die horizontalen Federn 19 der Verriegelungsvorrichtung zu erkennen.

Figur 2 zeigt die wichtigsten Baugruppen in Ausgangsstellung. Der Federboden 4 ist mit Hilfe des Schiebers 5 verriegelt. In dieser Position wird der Trägergurt 3 mit schon eingeclipsten Drahtstück 22 (siehe Fig. 6) weiter transportiert, bis die nächste Einclipsposition im Gurtband mit dem vorzuschiebenden Draht 1 fluchtet.

Figur 3 zeigt den nachfolgenden Arbeitsschritt. Die obere Werkzeugplatte befindet sich bereits in der Abwärtsbewegung. Dadurch werden die Kontaktflächen 27 des Steuerhebels 21 und des Wipphebels 16 aufeinandergeschoben. Die Verrieglungsvorrichtung 14 beginnt mit einer Bewegung vom Federboden 4 weg, entgegen die Federkraft der horizontalen Federn 19 (siehe Fig. 1). Mit der oberen Werkzeugplatte bewegt sich auch der Niederhalter 10 und das Schneidwerkzeug 12 nach unten. Der Drahtvorschub in Richtung 2 läuft bereits.

In Figur 4 ist die Abwärtsbewegung der oberen Werkzeugplatte weiter fortgeschritten. Der Steuerhebel 21 hat die Verriegelungsvorrichtung 14 so weit nach rechts bewegt, daß der Schieber 5 aus der Aussparung 18 des Federbodens 4 herausgefahren ist. Dadurch ist der Federboden 4 entriegelt und wird durch die Feder 7 nach oben in Richtung Niederhalter 10 gedrückt. Der Federboden 4 bewegt sich mit der Oberkante bis auf die untere Ebene des einzuziehenden Drahtes 1. Diese Ebene liegt genau definiert über der Position des eingeclipsten Drahtstücks 22 im Trägerband. Der Drahtvorschub ist dann beendet.

In Figur 5 hat sich die obere Werkzeugplatte mit Niederhalter 10 soweit nach unten bewegt, daß der Draht 1 auf dem Federboden 4 durch den Druck des Niederhalters 10 festgehalten wird. Dabei wird die Spitze des noch zuzuführenden Drahtes 1 mit Hilfe der linken Schneidfläche 24 des Schneidwerkzeugs 12 abgetrennt. Da die Feder 9 des Niederhalters 10 stärker ausgelegt ist, als die Feder 7 des Federbodens 4, wird nach dem Schneiden des Drahtes 1 mit der Schneidfläche 24 der Federboden 4 mit dem Niederhalter 10 und der oberen Werkzeugplatte soweit nach unten gedrückt, bis das Drahtstück 22 im Trägergurt 3 eingeclipst ist und der Federboden 4 an seiner untersten Position (Verriegelungsposition 17) angekommen ist. Der Steuerhebel 21 ist dann soweit nach unten verfahren, daß die Verriegelungsvorrichtung 14 wieder nach links verfährt und der Schieber 5 in der Nut 18 des Federbodens 4 einrastet.

Figur 6 zeigt den nächsten Arbeitsschritt. Der Federbolden 4 ist verriegelt und das Drahtstück 22 in den Trägergurt eingeclipst. Die obere Werkzeugplatte bewegt sich weiter nach unten. Der Niederhalter 10 liegt auf dem Federboden 4, der seine unterste Position erreicht hat auf, wobei die Feder 9 weiter zusammengedrückt wird.

Die rechte Schneidfläche 25 des Schneidwerkzeugs 12 beschneidet durch die weitere Abwärtsbewegung nun auch das Ende des bereits eingeclipsten Drahtstücks 22. Nun wird die obere Werkzeugplatte wieder nach oben verfahren, wobei der Steuerhebel 21, den Wipphebel 16 gegen die Federkraft der Federn 20 anhebt. Ist der Steuerhebel 21 aus dem Wirkbereich des Wipphebels 16 verfahren, wird dieser von den Federn 20 wieder in seine Ausgangsposition gekippt. Während dieser Zeit bleibt der Federboden 4 durch den Schieber 5 verriegelt. Der Federboden 4 muß nun solange verriegelt bleiben, bis die Vorschubbewegung des Trägergurtes 3 beendet ist. Wäre dies nicht der Fall, würde das Drahtstück 22 wieder ausgeclipst werden.

Nun beginnt der Ablauf von vorne.

### BEZUGSZEICHENLISTE

- 1: Draht
- 2: Drahtvorschubrichtung
- 3: Trägergurt
- 4: Federboden
- 5: Schieber
- 6: untere Position des Federbodens
- 7: Feder
- 9: Feder
- 10: Niederhalter
- 12: Schneidwerkzeug
- 14: Verriegelungsvorrichtung
- 15: Klinkenraster
- 16: Wipphebel
- 17: Verriegelungsposition
- 18: Nut
- 19: horizontale Federn
- 20: vertikale Federn
- 21: Steuerhebel
- 22: abgeschnittenes Drahtstück
- 24: linke Schneidfläche
- 25: rechte Schneidfläche
- 27: Kontaktflächen

## Patentansprüche

1. Vorrichtung zum Beschneiden von Draht (1) und Einclipsen eines abgeschnittenen Drahtstücks (22) in ein quer zur Drahtvorschubrichtung (2) transportierbaren Trägergurt (3) mit einer Einrichtung zum Vorschub des Drahtes (1), und einem Schneidwerkzeug (12) zum Beschneiden des Drahtes (1, 22), **dadurch gekennzeichnet, daß** ein Festklemmen und Einclipsen des Drahtstücks 22 in den Trägergurt (3) mittels eines Niederhalters (10) und eines Federbodens (4) erfolgt, die in entgegengesetzte Richtungen federnd gelagert sind, wobei der Federboden mittels einer Verriegelungsvorrichtung (14) verriegelbar ist.

2. Vorrichtung nach Anspruch 1, **dadurch gekennzeichnet, daß** die Federung (9) des Niederhalters (10) zwischen einer oberen Werkzeugplatte und dem Niederhalter (10) angeordnet ist.

3. Vorrichtung nach Anspruch 1 oder 2, **dadurch gekennzeichnet, daß** der Niederhalter (10) eine stärkere Federung (9) als der Federboden (4) aufweist.

4. Vorrichtung nach einem der Ansprüche 1 bis 3, **dadurch gekennzeichnet, daß** die Federung (9, 7, 19, 20) aus Federpaketen besteht.

5. Vorrichtung nach einem der Ansprüche 1 bis 4, **dadurch gekennzeichnet, daß** das Schneidwerkzeug (12) mit der oberen Werkzeugplatte gekoppelt ist und zwei Schneidflächen (24, 25) aufweist.

6. Vorrichtung nach einem der Ansprüche 1 bis 5, **dadurch gekennzeichnet, daß** der Trägergurt (3) durch eine Nut (18) im Federboden (4) geführt ist.

7. Vorrichtung nach einem der Ansprüche 1 bis 6, **dadurch gekennzeichnet, daß** die Verriegelungsvorrichtung (14) aus einem Schieber (5) und einem an einem Klinkenraster (15) angelenkten Wipphebel (16) besteht, wobei der Schieber (5) in Verriegelungsposition in eine Nut (18) im Federboden (4) eingreift.

8. Vorrichtung nach einem der Ansprüche 1 bis 7, **dadurch gekennzeichnet, daß** die Verriegelungsvorrichtung (14) federnd andrückt.

9. Vorrichtung nach einem der Ansprüche 1 bis 8, **dadurch gekennzeichnet, daß** mindestens eine vertikale Feder (20) zum Abfedern der Kippbewegung des Wipphebels (16) vorgesehen ist.

10. Vorrichtung nach einem der Ansprüche 1 bis 9, **dadurch gekennzeichnet, daß** der Wipphebel (16) über einen, in der Länge frei definierbaren und somit zeitgesteuerten Steuerhebel (21) auslösbar ist.

11. Vorrichtung nach einem der Ansprüche 1 bis 10, **dadurch gekennzeichnet, daß** die Kontaktflächen (27) von Steuerhebel (21) und Wipphebel (16) abgeschrägt ausgebildet sind.

## Claims

1. A device for cutting wire (1) and clipping an excised wire piece (22) in a carry strap (3) transportable transversely to the advance direction of the wire (2) with a device for advancing the wire (1) and a cutting tool (12) for cutting the wire (1, 22), **characterised in that** clamping and clipping the wire piece (22) in the carry strap (3) occur by means of a holding-down clamp (10) and a sprung floor (4), which are spring-mounted in opposite directions, whereby the sprung floor can be locked by means of a locking device (14).

2. The device as claimed in Claim 1, **characterised in that** the resilience (9) of the holding-down clamp (10) is arranged between an upper tool plate and the holding-down clamp (10).

3. The device as claimed in Claim 1 or 2, **characterised in that** the holding-down clamp (10) has a stronger resilience (9) than the sprung floor (4).

4. The device as claimed in any one of Claims 1 to 3, **characterised in that** the resilience (9, 7, 19, 24) comprises spring assemblies.

5. The device as claimed in any one of Claims 1 to 4, **characterised in that** the cutting tool (12) is connected to the upper tool plate and has two cutting surfaces (24, 25).

6. The device as claimed in any one of Claims 1 to 5, **characterised in that** the carry strap (3) is guided through a groove (18) in the sprung floor (4).

7. The device as claimed in any one of Claims 1 to 6, **characterised in that** the locking device (14) comprises a slide (5) and a rocker lever (16) articulated on a ratchet (15), whereby when in the locking position the slide (5) engages in a groove (18) in the sprung floor (4).

8. The device as claimed in any one of Claims 1 to 7, **characterised in that** the locking device (14) presses elastically.

9. The device as claimed in any one of Claims 1 to 8, **characterised in that** at least one vertical spring (20) is provided for buffer the tilting motion of the ratchet (16).

10. The device as claimed in any one of Claims 1 to 9, **characterised in that** the ratchet (16) can be released via a control lever (21), freely definable in length and thus time-controlled.

11. The device as claimed in any one of Claims 1 to 10, **characterised in that** the contact surfaces (27) are configured bevelled by control lever (21) and ratchet (26).

## Revendications

1. Dispositif pour le massicotage de fil métallique (1) et l'enclipsage d'un morceau de fil (22) coupé dans une courroie transporteuse (3), susceptible d'être transportée transversalement à un dispositif d'avance de fil (2) avec un dispositif pour l'avance du fil métallique (1) et un outil de coupe (12) pour le massicotage du fil, **caractérisé en ce qu'**un blocage et un enclipsage du morceau de fil (22) dans la courroie (3) se produisent au moyen d'un serre-tôle (10) et d'une plaque formant ressort (4), qui sont montés de manière élastique dans des directions opposées, la plaque formant ressort étant susceptible de verrouillage au moyen d'un dispositif de verrouillage (14).

2. Dispositif selon la revendication 1, **caractérisé en ce que** la partie formant ressort (9) du serre-tôle (10) est disposée entre une plaque d'outil supérieure et le serre-tôle (10).

3. Dispositif selon la revendication 1 ou 2, **caractérisé en ce que** le serre-tôle (10) présente une partie formant ressort (9) plus puissante que la plaque formant ressort (4).

4. Dispositif selon l'une des revendications 1 à 3, **caractérisé en ce que** la partie formant ressort (9, 7, 19, 20) se compose de paquets de ressort.

5. Dispositif selon l'une des revendications 1 à 4, **caractérisé en ce que** l'outil de découpe (12) est accouplé avec la plaque supérieure d'outil et **en ce qu'**il présente deux surfaces de découpe (24,25).

6. Dispositif selon l'une des revendications 1 à 5, **caractérisé en ce que** la courroie transporteuse (3) est guidée à travers une rainure (18) dans la plaque formant ressort (4).

7. Dispositif selon l'une des revendications 1 à 6, **caractérisé en ce que** le dispositif de verrouillage (14) se compose d'un tiroir (5) et d'un balancier articulé à une grille formant clinquant (15), le tiroir (5) venant en prise, en position de verrouillage, dans une rainure (18) située dans la plaque formant ressort (4).

8. Dispositif selon l'une des revendications 1 à 7, **caractérisé en ce que** le dispositif de verrouillage (14) agit en compression élastique.

9. Dispositif selon l'une des revendications 1 à 8, **caractérisé en ce qu'**il est prévu au moins un ressort vertical (20) pour compenser, par effet de ressort, le mouvement de basculement du balancier (16).

10. Dispositif selon l'une des revendications 1 à 9, **caractérisé en ce que** le balancier (16) est susceptible d'être déclenché par le biais d'un levier de manoeuvre (21) librement ajustable selon la longueur et par suite à fonctionnement temporisé.

11. Dispositif selon l'une des revendications 1 à 10, **caractérisé en ce que** les surfaces de contact (27) du levier de manoeuvre (21) et du balancier (16) présentent une configuration oblique.
